# EUROPÄISCHE PATENTSCHRIFT

(11) **EP 1 234 640 B1**
(45) Veröffentlichungstag und Bekanntmachung des Hinweises auf die Patenterteilung: **12.12.2007**
(21) Anmeldenummer: 02405098.1
(22) Anmeldetag: 11.02.2002
(51) Int. Cl.: B25D 16/00

(54) **Modenwahldrehschalter für ein Handwerkzeuggerät**
Mode switch for a hand tool
Commutateur pour un outil portatif

(30) Priorität: 21.02.2001 DE 10108124
(43) Veröffentlichungstag der Anmeldung: 28.08.2002
(73) Patentinhaber: HILTI Aktiengesellschaft, 9494 Schaan (LI)
(72) Erfinder: Fünfer, Josef, 86343 Königsbrunn (DE)
(74) Vertreter: Wildi, Roland

(56) Entgegenhaltungen:
- EP-A- 0 373 106
- EP-A- 0 612 588
- EP-A- 0 836 902

## Beschreibung

Die Erfindung bezeichnet einen Modenwahldrehschalter für ein Handwerkzeuggerät wie einen Bohrhammer oder einen Bohrschrauber.

Bei Bohrhämmern ist bspw. die Schaltfolge der Betriebsmodi: Drehen <-> Drehschlagen <-> Meisselpositionieren <-> Meisseln zulässig und in beiden Richtungen in jeweils einer Schaltstufe schaltbar.

Bei Handwerkzeuggeräten mit mehreren verschiedenen Bewegungsmodi ist zumeist eine mechanische Umschaltung einzelner Getriebestufen notwendig. Üblicherweise erfolgt diese Umschaltung durch aussen händisch betätigbare, drehfeste und axial schaltbar versetzbare Schaltelemente wie Vorgelegewellen oder Schalthülsen.

Bei Modenwahldrehschaltern wird die von aussen am Antriebsteil betätigte Winkelumsetzung zumindest teilweise über einen exzentrisch angeordneten Zapfen direkt durch unmittelbaren, drehfreien Eingriff oder mittelbar durch die Übertragung über Schalthilfsmittel in eine axiale Bewegung eines Schaltelementes transformiert.

Die Umschaltung eines Betriebsmodi ist nur im Falle einer formschlüssigen Zuordnung der beidseitigen Verzahnungen zwischen den benutzten Zahnradpaarungen der Getriebestufen möglich. Zur synchronisierten Umschaltung durch Entkopplung einer händisch betätigten, zulässigen Modenwahl von der aktuellen Position der Zahnradpaarungen der Getriebestufen ist üblicherweise das Antriebsteil lokal fixierbar und die Schaltkette in sich federnd vorgespannt beweglich.

Nach der DE3618024 besteht ein Modenwahldrehschalter, welcher intern federnd vorgespannt drehbar ist, zur synchronisierten Umschaltung der Betriebsmodi eines Handwerkzeuggerätes, aus einem händisch antreibenden Antriebsteil und einem exzentrisch gelagerten Zapfen, der innerhalb einer im Antriebsteil angeordneten Aussparung gegen deren exzentrischen Innenrand über eine Druckfeder vorgespannt und entlang dessen, mehrere lokal stabile Positionen ausbildenden, radialer Kontur schaltbar beweglich ist.

Nach der EP836902, die dem Oberbegriff des Anspruchs 1 entspricht, besteht ein Modenwahldrehschalter, welcher intern federnd vorgespannt drehbar ist, zur synchronisierten Umschaltung der Betriebsmodi eines Handwerkzeuggerätes, aus einem händisch antreibenden Antriebsteil und einem über einen exzentrisch gelagerten Zapfen abtreibenden Abtriebsteil, welche zueinander koaxial drehfrei axial fest gelagert sind. Innerhalb des Antriebsteils und des Abtriebsteils sind sich einander gegenüberliegend, je zwei kreisbogenförmig in der Drehebene senkrecht zur Drehachse orientierte, exzentrisch angeordnete Ausnehmungen für zwei spiralförmige Druckfedern angeordnet, welche bezüglich ihrer beiden Federenden wechselweise entweder mit der Stirnfläche der Ausnehmung im Antriebsteil oder alternativ mit der Stirnfläche der Ausnehmung im Abtriebsteil in Kontakt stehen. Bei einer Relativdrehung des Antriebsteils zum Abtriebsteil werden stets beide, axial im Übergangsbereich zwischen dem Antriebsteil und dem Abtriebsteil angeordnete, Druckfedern gleichartig in beiden Drehrichtungen beansprucht, wodurch sich ein spiegelsymmetrischer Vorspannungsverlauf bezüglich des Winkelversatzes ergibt.

Die Aufgabe der Erfindung besteht in der Realisierung eines weiteren Modenwahldrehschalters. Ein weiterer Aspekt besteht in der Möglichkeit zur Ausbildung eines drehrichtungsabhängigen, nicht spiegelsymmetrischen Vorspannungsverlaufs bezüglich des Winkelversatzes.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist ein Modenwahldrehschalter zur synchronisierten Umschaltung der Betriebsmodi eines Handwerkzeuggerätes ein händisch von aussen betätigbares, antreibendes Antriebsteil und ein abtreibendes Abtriebsteil auf, welche zueinander koaxial drehfrei axial fest gelagert sind, wobei innerhalb des Antriebsteils quer zur Drehachse zwei exzentrisch angeordnete Ausnehmungen für zwei Federelemente angeordnet sind, welche mit ihren ersten Stirnflächen am Antriebsteil anliegen und deren zweite Stirnflächen gleichsinnig orientiert sind, welche bei einem Winkelversatz des Antriebsteils zum Abtriebsteil zumindest wechselweise zumindest bei einem Federelement mit mindestens einem exzentrisch angeordneten, in die Ausnehmungen axial eingreifenden, Kontaktstück des Abtriebsteils in Kontakt steht.

Bei einem Winkelversatz des Antriebsteils zum Abtriebsteil wird somit stets nur eines der, innerhalb des axialen Bereiches des Antriebsteils angeordneten, Federelemente beansprucht, wodurch Vorspannung bei unterschiedlichen Drehrichtungen des Winkelversatzes voneinander entkoppelt ist.

Vorteilhaft ist die zweite Stirnfläche des Federelements mit einem die zweite Stirnfläche des Federelements abdeckenden, glatten Druckstück versehen, wodurch ein verschleissarmer Kontakt des Federelements zum Kontaktstück realisierbar ist.

Vorteilhaft sind die Ausnehmungen im Antriebsteil innerhalb der Drehebene senkrecht zur Drehachse angeordnet, wodurch eine kompakte Bauweise des Modenwahldrehschalters realisierbar ist.

Die Federelemente sind vorteilhaft als Druckfedern und weiter vorteilhaft spiralförmig ausgeführt, wodurch bei kompakter Bauweise hohe Vorspannkräfte bei einer weitgehend linearen Kennlinie realisierbar sind.

Vorteilhaft ist der Modenwahldrehschalter spiegelsymmetrisch ausgeführt, wodurch ein von der Drehrichtung unabhängiger Betrag der Vorspannung bezüglich des Betrags des Winkelversatzes realisierbar ist.

Vorteilhaft ist die Drehposition des Antriebsteils über ein in Auskerbungen des Antriebsteils kraftformschlüssig eingreifendes Fixierelement fixierbar, wodurch ein einmalig manuell von aussen vorgewählter Betriebsmode gegenüber dem Gehäuse selbsthemmend fixierbar ist, und ein, einer Schaltstufe entsprechend der Schaltfolge zugeordneter, Winkelversatz, bis zur synchronisierten Umschaltung des Getriebes aufrecht erhalten bleibt und eine temporär gespeicherte Vorspannung innerhalb der Schaltkette bewirkt.

Vorteilhaft ist das Fixierelement als eine in radiale Auskerbungen des Antriebsteils eingreifende Blattfeder ausgeführt, was technologisch einfach realisierbar ist.

Vorteilhaft ist ein Zapfen im Abtriebsteil exzentrisch angeordnet und weiter vorteilhaft frei drehbar gelagert, wodurch dieser formschlüssig drehfest mit einem Schalthilfsmittel, wie einem Blechbügel, verbunden werden kann.

Die Erfindung wird bezüglich eines vorteilhaften Ausführungsbeispiels näher erläutert mit:
Fig. 1 als Modenwahldrehschalter in Explosionsdarstellung
Fig. 2 als Modenwahldrehschalter mit Winkelversatz

Nach Fig. 1 weist ein Modenwahldrehschalter 1 ein händisch von aussen betätigbares, antreibendes Antriebsteil 2 und ein abtreibendes Abtriebsteil 3, welche zueinander koaxial drehfrei axial fest gelagert sind, auf. Im Abtriebsteil 3 ist ein exzentrischer Zapfen 4 frei drehbar gelagert. Innerhalb des Antriebsteils 2 sind zwei exzentrisch innerhalb der Drehebene senkrecht zur Drehachse A angeordnete Ausnehmungen 5, 5' für zwei als spiralförmige Druckfedern ausgeführte Federelemente 6, 6' angeordnet, welche mit ihren ersten Stirnflächen 7, 7' am Antriebsteil 2 anliegen und deren zueinander gleichsinnig orientierten zweiten Stirnflächen 8, 8' mit zwei glatten, mit abgewinkelten Führungsflächen ausgebildeten, Druckstücken 9, 9' zwei exzentrisch angeordnete, in die Ausnehmungen 5, 5' axial eingreifende, Kontaktstücke 10, 10' des Abtriebsteils 4 kontaktierbar zugeordnet sind.

Nach Fig. 2 weist der spiegelsymmetrisch ausgebildete Modenwahldrehschalter 1 einen Winkelversatz α zwischen dem Antriebsteil 2 und dem Abtriebsteil 3 auf, wobei wechselweise jeweils genau ein Federelement 6 mit genau einem exzentrisch angeordneten, in die Ausnehmung 5 axial eingreifenden, Kontaktstück 10 des Abtriebsteils 3 in Kontakt steht und genau ein Federelement 6' kontaktfrei zum Kontaktstück 10' ist. Die absolute Drehposition des Antriebsteils 2 gegenüber einem Gehäuse 11 ist über ein in eine radiale Auskerbung 12 des Antriebsteils 2 kraftformschlüssig eingreifendes Fixierelement 13 in Form einer Blattfeder selbsthemmend fixiert.

## Patentansprüche

1. Modenwahldrehschalter zur synchronisierten Umschaltung der Betriebsmodi eines Handwerkzeuggerätes mit einem händisch von aussen betätigbaren, antreibenden Antriebsteil (2) und einem abtreibenden Abtriebsteil (3), welche zueinander koaxial drehfrei axial fest gelagert sind, wobei innerhalb des Antriebsteils (2) quer zur Drehachse (A) zwei exzentrisch angeordnete Ausnehmungen (5, 5') für zwei Federelemente (6, 6') angeordnet sind, wobei die Federelemente (6, 6') mit ihren ersten Stirnflächen (7, 7') am Antriebsteil (2) anliegen, **dadurch gekennzeichnet, dass** zweite Stirnflächen (8, 8') der Federelemente (6, 6') gleichsinnig orientiert sind, und dass bei einem Winkelversatz (α) des Antriebsteils (2) zum Abtriebsteil (3) zumindest wechselweise zumindest bei einem Federelement (6, 6') die zweite Stirnfläche (8, 8') mit mindestens einem exzentrisch angeordneten, in die Ausnehmungen (5, 5') axial eingreifenden, Kontaktstück (10, 10') des Abtriebsteils (3) kontaktierbar ist.

2. Modenwahldrehschalter nach Anspruch 1, **dadurch gekennzeichnet, dass** die zweite Stirnfläche (8, 8') des Federelements (6, 6') mit einem die zweite Stirnfläche (8, 8') des Federelements (6, 6') abdeckenden, glatten Druckstück (9, 9') versehen ist.

3. Modenwahldrehschalter nach Anspruch 1 oder Anspruch 2, **dadurch gekennzeichnet, dass** die Ausnehmungen (5, 5') im Antriebsteil (2) innerhalb der Drehebene senkrecht zur Drehachse (A) angeordnet sind.

4. Modenwahldrehschalter nach einem der vorherigen Ansprüche, **dadurch gekennzeichnet, dass** die Federelemente (6, 6') als Druckfedern sowie optional spiralförmig ausgeführt sind.

5. Modenwahldrehschalter nach einem der vorherigen Ansprüche, **dadurch gekennzeichnet, dass** er spiegelsymmetrisch ausgebildet ist.

6. Modenwahldrehschalter nach einem der vorherigen Ansprüche, **dadurch gekennzeichnet, dass** die absolute Drehposition des Antriebsteils (2) gegenüber einem Gehäuse (11) über ein in Auskerbungen (12) des Antriebsteils (2) kraftformschlüssig eingreifendes Fixierelement (13) fixierbar ist.

7. Modenwahldrehschalter nach Anspruch 6, **dadurch gekennzeichnet, dass** das Fixierelement (13) als eine in radiale Auskerbungen (12) des Antriebsteils (2) eingreifende Blattfeder ausgeführt ist.

8. Modenwahldrehschalter nach einem der vorherigen Ansprüche, **dadurch gekennzeichnet, dass** im Abtriebsteil (3) ein Zapfen (4) exzentrisch angeordnet ist.

9. Modenwahldrehschalter nach Anspruch 6, **dadurch gekennzeichnet, dass** der Zapfen (4) im Abtriebsteil (3) frei drehbar gelagert ist.

## Claims

1. Rotary mode-selector switch for synchronized switching between operating modes of a hand tool, with a driver part (2) and a driven part (3) which are externally operable by hand and are mounted coaxially with each other so as to be freely rotatable and yet axially fixed, two eccentrically arranged recesses (5, 5') for two spring elements (6, 6') being arranged within the driver part (2) at right angles to the rotational axis (A), and the spring elements (6, 6') bearing on the driver part (2) by their first end faces (7, 7'), **characterized in that** second end faces (8, 8') of the spring elements (6, 6') are orientated in the same direction, and **in that** upon an angular offset (α) of the driver part (2) with respect to the driven part (3), at least alternately and at least for one spring element (6, 6'), the second end face (8, 8') can be brought into contact with at least one eccentrically arranged contact piece (10, 10') of the driven part (3) reaching axially into the recesses (5, 5').

2. Rotary mode-selector switch according to Claim 1, **characterized in that** the second end face (8, 8') of the spring element (6, 6') is provided with a smooth pressure piece (9, 9') covering the second end face (8, 8') of the spring element (6, 6').

3. Rotary mode-selector switch according to Claim 1 or Claim 2, **characterized in that** the recesses (5, 5') in the driver part (2) are arranged within the rotational plane, perpendicularly to the rotational axis (A).

4. Rotary mode-selector switch according to any one of the preceding claims, **characterized in that** the spring elements (6, 6') are designed as compression springs, and optionally as helical compression springs.

5. Rotary mode-selector switch according to any one of the preceding claims, **characterized in that** it is of mirror-symmetrical design.

6. Rotary mode-selector switch according to any one of the preceding claims, **characterized in that** the absolute rotary position of the driver part (2) with respect to a casing (11) is fixable by a catch element (13) engaging [non-positively] in notches (12) in the driver part (2).

7. Rotary mode-selector switch according to Claim 6, **characterized in that** the catch element (13) is designed as a leaf spring engaging in radial notches (12) in the driver part (2).

8. Rotary mode-selector switch according to any one of the preceding claims, **characterized in that** a spigot (4) is arranged eccentrically in the driven part (3).

9. Rotary mode-selector switch according to Claim 6 [*sic*], **characterized in that** the spigot (4) is mounted freely rotatably in the driven part (3).

## Revendications

1. Sélecteur rotatif de mode pour la commutation synchronisée des modes de fonctionnement d'un appareil portatif, comprenant une partie menante d'entrée (2), actionnable manuellement de l'extérieur, et une partie menée de sortie (3), lesquelles sont solidarisées entre elles axialement de manière coaxiale et libre en rotation, deux évidements excentrés (5, 5') étant disposés à l'intérieur de la partie menante (2) transversalement à l'axe de rotation (A) pour deux éléments de ressorts (6, 6'), les éléments de ressorts (6, 6') étant appliqués par leur première face frontale (7, 7') contre la partie menante (2), **caractérisé en ce que** des secondes faces frontales (8, 8') des éléments de ressorts (6, 6') sont orientées dans le même sens, et **en ce que**, en cas de décalage angulaire (α) de la partie menante (2) par rapport à la partie menée (3), la seconde face frontale (8, 8') d'un élément de ressort (6, 6') peut être mise en contact au moins alternativement avec au moins une pièce de contact excentrée (10, 10'), engagée axialement dans les évidements (5, 5'), de la partie menée (3).

2. Sélecteur rotatif de mode selon la revendication 1, **caractérisé en ce que** la seconde face frontale (8, 8') de l'élément de ressort (6, 6') est munie d'une pièce de pression lisse (9, 9') qui recouvre la seconde face frontale (8, 8') de l'élément de ressort (6, 6').

3. Sélecteur rotatif de mode selon la revendication 1 ou selon la revendication 2, **caractérisé en ce que** les évidements (5, 5') de la partie menante (2) sont disposés à l'intérieur du plan de rotation perpendiculairement à l'axe de rotation (A).

4. Sélecteur rotatif de mode selon une des revendications précédentes, **caractérisé en ce que** les éléments de ressorts (6, 6') sont conformés en ressorts de compression et, optionnellement, en spirale.

5. Sélecteur rotatif de mode selon une des revendications précédentes, **caractérisé en ce qu'**il est conçu selon une symétrie en miroir.

6. Sélecteur rotatif de mode selon une des revendications précédentes, **caractérisé en ce que** la position de rotation absolue de la partie menante (2) par rapport à un carter (11) peut être bloquée par l'intermédiaire d'un élément de blocage (13) qui s'engage par conjugaison de forces et de formes dans des encoches (12) de la partie menante (2).

7. Sélecteur rotatif de mode selon la revendication 6, **caractérisé en ce que** l'élément de blocage (13) est conformé en ressort à lame s'engageant dans des encoches radiales (12) de la partie menante (2).

8. Sélecteur rotatif de mode selon une des revendications précédentes, **caractérisé en ce qu'**un plot (4) est disposé de manière excentrée dans la partie menée (3).

9. Sélecteur rotatif de mode selon la revendication 6, **caractérisé en ce que** le plot (4) est monté en libre rotation dans la partie menée (3).
